# EUROPÄISCHE PATENTSCHRIFT

(11) **EP 0 017 030 B1**
(45) Veröffentlichungstag und Bekanntmachung des Hinweises auf die Patenterteilung: **19.10.1983**
(21) Anmeldenummer: 80101264.2
(22) Anmeldetag: 12.03.1980
(51) Int. Cl.: G09F 3/18, G09F 1/10

(54) **Vorrichtung zum Aufnehmen einer Ablage für Lebensmittel für Theken und Ladentische**
Device for receiving a food tray for use in bar and shop counters
Dispositif pour recevoir un plateau de produits alimentaires utilisable sur les comptoirs de bars ou de magasins

(30) Priorität: 17.03.1979 DE 2910649
(43) Veröffentlichungstag der Anmeldung: 15.10.1980
(73) Patentinhaber: Heidt-Cizerle, Trude-Helga, D-7518 Bretten 1 (DE)
(72) Erfinder: Heidt-Cizerle, Trude-Helga, D-7518 Bretten 1 (DE)
(74) Vertreter: Vogel, Georg

## Beschreibung

Die Erfindung betrifft eine Vorrichtung zum Aufnehmen einer Ablage für Lebensmittel für Theken und Ladentische, wobei die Ablage als Tablett mit umlaufendem horizontalem Rand ausgebildet ist und an der einen Schmalseite eines tragbaren Aufstellträgers ein sich nach oben erstreckendes Griffstück angebracht ist, an dessen freiem Ende zur Kennzeichnung der auf dem Tablett abgelegten Nahrungsmittel ein Kennzeichnungsschild so anbringbar ist, daß es von der gegenüberliegenden Schmalseite des Aufstellträgers aus einsehbar ist.

Eine Vorrichtung dieser Art ist durch die GB-A-1 419601 bekannt. Das Kennzeichnungsschild ist auf das obere Ende eines Trägers aufgesteckt, der mit seinem unteren Ende mit einer Standplatte verbunden ist, so wie es auch die US-A4134222 zeigt. Der Träger mit dem Kennzeichnungsschild kann neben die Ablageplatte gestellt oder mit der Standplatte unter die Ablageplatte geschoben werden. Kennzeichnungsschild, Träger und Ablageplatte bilden aber keinesfalls eine einfach zu handhabende Einheit.

Durch die US-A-2 519 711 ist eine Vorrichtung zur Darbietung von Tellern und Tassen in einem Schaufenster bekannt. Die in einem Aufstellträger abgestellten Ablagen werden dabei nicht mit Nahrungsmitteln beladen. Dies ist bei den schräggestellten Tellern auch gar nicht möglich. Diese bekannte Vorrichtung ist daher nur zur unverschiebbaren und tragbaren Festlegung der Ablagen auf dem Aufstellträger, aber nicht als mit Nahrungsmitteln belegte Ablage für Theken und Ladentische geeignet.

Aus der US-A-1 308 031 ist ein aus einem Abschnitt eines Rundstabes gebogener Rahmen eines Aufstellträgers bekannt. Dabei stehen an der Vorderseite und der Rückseite des Rahmens U-förmige Bügel nach oben, zwischen die quaderförmige Gegenstände abgelegt werden können. An dem hinteren U-förmigen Bügel ist am Querschenkel ein Kennzeichnungsschild angebracht. Dieser Aufstellträger kann aber mit den abgelegten Gegenständen nicht leicht getragen werden.

Bei einer Halterung nach der US-A-1 332 941 wird das Kennzeichnungsschild in Klammeraufnahmen eines L-förmigen Halters eingesteckt. Der Halter selbst wird auf den Rand einer Ablageplatte aufgesteckt. An dem Halter kann die Ablageplatte nicht gefaßt und getragen werden.

Die US-A-2091053 und die DE-C-128388 zeigen einen Halter für ein Kennzeichnungsschild, der aus einem Drahtabschnitt gebogen ist. Das Kennzeichnungsschild wird am oberen Ende des Halters eingehängt bzw. eingesteckt und das untere Ende ist an dem Hals einer Flasche festgelegt. Die Halter können aber nicht an einer Ablageplatte angebracht werden.

Die US-A-2 835 994 zeigt ein Kennzeichnungsschild, das an einem Drahtbügel rastend angebracht werden kann, während der US-A-2171 350 ein Kennzeichnungsschild zu entnehmen ist, das mittels Klammern auf den Rand einer Wanne aufgesteckt werden kann.

Es ist Aufgabe der Erfindung, diese eingangs erwähnte Vorrichtung so zu gestalten, daß die Ablagen in dem Aufstellträger festgelegt werden können, daß sie mit Nahrungsmitteln belegt und dennoch leicht aus dem Aufstellträger entnommen werden können. Dabei soll die gesamte Vorrichtung bei belegter Ablage leicht und sicher getragen werden können. Außerdem soll eine Möglichkeit zur Kennzeichnung der abgelegten Nahrungsmittel gegeben sein, ohne die abgelegten Nahrungsmittel zu beeinträchtigen oder das Tragen der Vorrichtung zu erschweren.

Diese Aufgabe wird nach der Erfindung dadurch gelöst, daß das mit Lebensmitteln beladene Tablett in einem den Rand des Tabletts untergreifenden, aus einem Abschnitt eines Rundstabes gebogenen Rahmen des tragbaren Aufstellträgers unverschiebbar getragen wird, und daß das an der einen Schmalseite des Rahmens angebrachte Griffstück das Tablett in Richtung zur gegenüberliegenden Schmalseite in zunehmendem Abstand vom Rahmen verlaufend übergreift.

Die Verwendung eines an das Tablett angepaßten Aufstellträgers in dieser Art bringt den Vorteil, daß das Tablett an dem Griffstück gefaßt und getragen werden kann. Dies erleichtert das Abstellen und Herausnehmen des Tabletts bei einer Theke. Das Tablett kann aber jederzeit von dem Aufstellträger abgenommen werden. Dies ist besonders für die Reinigung von Vorteil. Das Kennzeichnungsschild kommt in dieser Anbringung nicht mit den auf dem Tablett abgelegten Nahrungsmitteln in Berührung und ist von dem Kunden leicht einzusehen.

Der Ablageplatz des Tabletts wird nach einer Ausgestaltung dadurch von dem Griffstück nicht beeinträchtigt, daß das Griffstück streifenförmig ausgebildet ist, zunächst vertikal zum Rahmen verläuft und anschließend mit einer Rundung in einen Endabschnitt übergeht, der gegenüber der Rahmenebene einen spitzen Winkel bildet. Die Ablage von Nahrungsmitteln über die beiden Breitseiten des Tabletts ist dann unbehindert möglich.

Die Ausbildung des Aufstellträgers ist in einfachster Weise so vorgenommen, daß der Rahmen aus einem Abschnitt eines Metallstabes zusammengeschweißt ist und daß das Griffstück aus Blech mit dem Rahmen verschweißt ist.

Um den Zugang zurAblagefläche auch von der Schmalseite mit dem Griffstück nicht zu sehr zu behindern, sieht eine Ausgestaltung vor, daß das Griffstück in der Mitte der Rückseite des Rahmens des Aufstellträgers angebracht ist.

Um den Aufstellträger mit dem Griffstück gut reinigen zu können, ist nach einer weiteren Ausgestaltung vorgesehen, daß der Aufstellträger und das Griffstück mit einer Veredlungsschicht, z. B. einer Chromschicht, versehen sind.

Nach einer weiteren Ausgestaltung ist vorgesehen, daß das Kennzeichnungsschild als Tasche für einen beschrift- bzw. bedruckbaren Träger ausgebildet ist, deren Vorderseite durchsichtig ist. Das Kennzeichnungsschild kann je nach Bedarf verschieden beschriftete oder bedruckte Träger aufnehmen, wenn sich der Preis des ausgelegten Nahrungsmittels ändert.

Nach einer bevorzugten Ausführungsform ist vorgesehen, daß das Kennzeichnungsschild auf der Rückseite eine Steckaufnahme aufweist, mit der er auf das Ende des streifenförmigen Griffstückes aufsteckbar ist. Das Kennzeichnungsschild kann leicht von dem Griffstück gelöst werden, wenn der Aufstellträger mit dem Griffstück gereinigt wird. Die Elemente für diese lösbare Steckverbindung werden einfach dadurch erhalten, daß die Steckaufnahme durch zwei im Abstand angeordnete Klemmstege gebildet ist, die an der Rückseite des aus elastischem Kunststoff bestehenden Kennzeichnungsschildes angeformt sind.

Das Griffstück kann nach einer weiteren Ausgestaltung auch im Bereich einer Ecke der Rückseite des Rahmens des Aufstellträgers angebracht sein.

Die Erfindung wird anhand von verschiedenen, in den Zeichnungen dargestellten Ausführungsbeispielen näher erläutert. Es zeigt
Fig. 1 in Seitenansicht mit geschnittenem Aufstellträger die erfindungsgemäße, auf ein Tablett angepaßte Vorrichtung,
Fig. die Vorrichtung nach Fig.1, auf die Vorderseite des Tabletts gesehen und
Fig. 3 die Draufsicht auf eine Vorrichtung nach Fig. 1, bei der das Griffstück jedoch in der Mitte der Rückseite des Rahmens des Aufstellträgers angebracht ist.

Bei den Vorrichtungen nach Fig. 1 bis 3 werden handelsübliche Tabletten 10 zur Ablage von Nahrungsmitteln verwendet. Die Tabletts 10 haben oben einen horizontalen umlaufenden Rand 11 und bilden eine flache, wannenförmige Aufnahme 12. Der Aufstellträger 20 wird aus einem Abschnitt eines Rundstabes aus Metall als Rahmen gebogen und zusammengeschweißt. Der Rahmen ist dabei, wie auch die abgerundeten Ecken 21 zeigen, an die Kontur des Tabletts 10 unterhalb des Randes 11 angepaßt, so daß er das Tablett 10 unverschiebbar aufnehmen kann. Wie die Verbindungsstelle 31 zeigt, ist mit diesem Rahmen des Aufstellträgers 20 ein streifenförmiges Griffstück 30 aus Blech verbunden, vorzugsweise verschweißt. Dieses Griffstück 30 erstreckt sich zunächst vertikal und ist dann über eine Rundung über den Rahmen eingebogen. Der Endabschnitt des Griffstückes 30 überkragt das in dem Rahmen abgelegte Tablett 10 und läßt genügend Platz zur Ablage von Nahrungsmitteln auf dem Tablett 10. Der Endabschnitt des Griffstückes 30 steht dabei vorzugsweise in einem spitzen Winkel zu der Rahmenebene. Der Rahmen und das Griffstück 30 bilden eine Einheit, die aus hygienischen Gründen mit einer Veredlungsschicht, z. B. einer Chromschicht, versehen sind. Das Griffstück 30 kann leicht von der Oberseite her gefaßt und damit der Aufstellträger 20 mit dem Tablett 10 und den darauf abgelegten Nahrungsmitteln getragen werden.

Wie die Fig. 2 und 3 zeigen, kann das Griffstück 30 dabei im Eckbereich der Rückseite des Rahmens oder in der Mitte der Rückseite des Rahmens des Aufstellträgers 20 angebracht werden. Dies richtet sich nach der Ablagestellung der Vorrichtung in der Theke, sowie nach dem gewünschten Zugang zu den auf dem Tablett 10 abgelegten Nahrungsmitteln.

Auf die freie Endkante 32 des Griffstückes 30 ist ein Kunststoff-Kennzeichnungsschild 40 aufgesteckt. Dieses Kennzeichnungsschild 40 hat auf der Rückseite zwei Klemmstege 41 und 42 angeformt, die in einem Abstand zueinander stehen, der der Stärke des streifenförmigen Griffstückes 30 entspricht. Auf diese Weise bleibt das Kennzeichnungsschild 40 leicht von dem Griffstück 30 lösbar. Dies ist besonders für die Reinigung der aus Aufstellträger 20 und Griffstück 30 bestehenden Einheit von Wichtigkeit. Das Kennzeichnungsschild 40 ist als Tasche ausgebildet, deren Vorderseite durchsichtig ausgebildet ist und beschrift- bzw. bedruckbare Träger aufnehmen kann. Auf diese Weise lassen sich die Kennzeichnungsdaten leicht ändern und an neue Gegebenheiten anpassen.

Damit die erfindungsgemäße Vorrichtung raumsparend verpackt und gelagert werden kann, ist nach einer weiteren Ausgestaltung vorgesehen, daß das Griffstück lösbar mit dem Aufstellträger 20 verbunden ist. Dabei hat sich als vorteilhaft erwiesen, wenn das Griffstück mit einem Rastelement versehen ist, das rastend auf den Aufstellträger aufsteckbar ist.

## Patentansprüche

1. Vorrichtung zum Aufnehmen einer Ablage für Lebensmittel für Theken und Ladentische, wobei die Ablage als Tablett (10) mit umlaufendem horizontalem Rand (11) ausgebildet ist und an der einen Schmalseite eines tragbaren Aufstellträgers (20) ein sich nach oben erstrekkendes Griffstück (30) angebracht ist, an dessen freiem Ende zur Kennzeichnung der auf dem Tablett abgelegten Nahrungsmittel ein Kennzeichnungsschild (40) so anbringbar ist, daß es von der gegenüberliegenden Schmalseite des Aufstellträgers aus einsehbar ist, dadurch gekennzeichnet,
daß das mit Lebensmitteln beladene Tablett (10) in einem den Rand des Tabletts untergreifenden, aus einem Abschnitt eines Rundstabes gebogenen Rahmen des tragbaren Aufstellträgers (20) unverschiebbar getragen wird, und
daß das an der einen Schmalseite des Rahmens angebrachte Griffstück (30) das Tablett in Richtung zur gegenüberliegenden Schmalseite in zunehmendem Abstand vom Rahmen verlaufend übergreift.

2. Vorrichtung nach Anspruch 1, dadurch gekennzeichnet, daß das Griffstück (30) streifenförmig ausgebildet ist, zunächst vertikal zum Rahmen verläuft und anschließend mit einer Rundung in einen Endabschnitt übergeht, der gegenüber der Rahmenebene eine spitzen Winkel bildet.

3. Vorrichtung nach Anspruch 2, dadurch gekennzeichnet, daß der Rahmen aus einem Abschnitt eines Metallstabes zusammengeschweißt ist und
daß das Griffstück (30) aus Blech mit dem Rahmen verschweißt ist.

4. Vorrichtung nach einem der Ansprüche 1 bis 3, dadurch gekennzeichnet, daß das Griffstück (30) in der Mitte der Rückseite des Rahmens des Aufstellträgers (20) angebracht ist (Fig. 3).

5. Vorrichtung nach einem der Ansprüche 1 bis 4, dadurch gekennzeichnet, daß der Aufstellträger (20) und das Griffstück (30) mit einer Veredlungsschicht, z. B. Chromschicht, versehen sind.

6. Vorrichtung nach einem der Ansprüche 1 bis 5, dadurch gekennzeichnet, daß das Kennzeichnungsschild (40) als Tasche für einen beschrift- bzw. bedruckbaren Träger ausgebildet ist, deren Vorderseite durchsichtig ist.

7. Vorrichtung nach Anspruch 6, dadurch gekennzeichnet, daß das Kennzeichnungsschild (40) auf der Rückseite eine Steckaufnahme aufweist, mit der es auf das Ende (32) des streifenförmigen Griffstückes (30) aufsteckbar ist.

8. Vorrichtung nach Anspruch 7, dadurch gekennzeichnet, daß die Steckaufnahme durch zwei im Abstand angeordnete Klemmstege (41, 42) gebildet ist, die an der Rückseite des aus elastischem Kunststoff bestehenden Kennzeichnungsschildes (40) =ngeformt sind.

9. Vorrichtung nach einem der Ansprüche 1 bis 3, dadurch gekennzeichnet, daß das Griffstück (30) im Bereich einer Ecke der Rückseite des Rahmens des Aufstellträgers (20) angebracht ist (Fig. 2).

10. Vorrichtung nach Anspruch 2, dadurch gekennzeichnet, daß das Griffstück (30) durch ein Rastelement lösbar mit dem Aufstellträger (20) verbunden ist.

## Claims

1. Device for holding a food tray (10) with circumferential horizontal rim (11) for counters, for which a handle (30) with an upward bend is attached to one of the narrow sides of a portable tray support (20) and for which at the free end of the handle, in order to designate the foodstuffs on the tray, a designation ticket (40) can be fixed in such a way that it can be read from the opposite narrow side of the tray support, characterized by the facts,
that the tray (10) loaded with food is held immovably in a frame of the portable tray support (20), the frame being placed below the rim of the tray and bent from a rod section, and that the handle (30) attached to one of the narrow sides of the frame overlaps the tray towards the opposite narrow side with increasing distance from the frame.

2. Device according to claim 1, characterized by the fact that the handle (30) has a strip-like design, is first at right angles to the frame and then, after a curvature, has an end section forming an acute angle in relation to the frame level.

3. Device according to claim 2, characterized by the facts
that the frame is welded together ot a metal rod section and
that the handle (30) made of sheet metal is welded to the frame.

4. Device according to one of the claims 1 to 3, characterized by the fact that the handle (30) is fixed in the middle of the frame back of the tray support (20) (fig. 3).

5. Device according to one of the claims 1 to 4, characterized by the fact that the tray support (20) and the handle (30) are provided with a surface refinement, e.g. a chromium coating.

6. Device according to one of the claims 1 to 5, characterized by the fact that the designation ticket (40) is designed as case with transparent front for a designation card that can be provided with a written or printed inscription.

7. Device according to claim 6, characterized by the fact that the designation ticket (40) is provided with an insertion gap at its back by means of which it can be attached to the end (32) of the strip-like handle (30).

8. Device according to claim 7, characterized by the fact that the insertion gap is formed by two clamping webs (41, 42) arranged at a distance to each other at the back of the designation ticket (40) made of elastic plastics.

9. Device according to one of the claims 1 to 3, characterized by the fact that the handle (30) is attached near an edge of the frame back of the tray support (20) (fig. 2).

10. Device according to claim 2, characterized by the fact that the handle (30) is separably connected with the tray support (20) by means of a snap-in element.

## Revendications

1. Dispositif pour recevoir un plateau (10) à bord circonférentiel et horizontal (11) pour des comptoirs permettant de déposer des produits alimentaires, pour lequel l'un des petits côtés d'un support portatif (20) présente un manche (30) recourbé vers le haut, au bout libre duquel une plaque de marquage (40) pour marquer les produits alimentaires déposés sur le plateau peut être fixée de manière qu'elle puisse être vue du petit côte opposé du support, caractérisé par les faits
que le plateau (10) chargé de produits alimentaires est tenu fixement dans un cadre du support portatif (20) placé au-dessous du bord du plateau et cintré d'un tronçon d'une barre ronde et
que le manche (30) placé à l'un des petits côtés du cadre s'étend sur le plateau vers le petit côté opposé à une distance toujours croissante du cadre.

2. Dispositif d'après spécification 1, caractérisé par le fait que le manche (30) est façonné comme bande qui s'étend en angle droit avec le cadre d'abord et qui, après une courbure, se termine par un bout en angle aigu avec le niveau du cadre.

3. Dispositif d'après spécification 2, caractérisé par les faits
que le cadre est soudé d'un tronçon d'une barre métallique et
que le manche (30) en tôle est soudé au cadre.

4. Dispositif d'après l'une des spécifications 1 à 3, caractérisé par le fait que le manche (30) est placé au centre du côté arrière du cadre du support (20) (fig. 3).

5. Dispositif d'après l'uné des spécifications 1 à 4, caractérisé par le fait que le support (20) et le manche (30) sont pourvus d'un enduit d'amélioration, p.e. un enduit de chrome.

6. Dispositif d'après l'une des spécifications 1 à 5, caractérisé par le fait que la plaque de marquage (40) est façonnée comme poche à front transparent pour recevoir une étiquette qui peut être pourvue d'une inscription écrie ou imprimée.

7. Dispositif d'après spécification 6, caractérisé par le fait que le plaque de marquage (40) est pourvue d'une ouverture de jonction au dos, à l'aide de laquelle elle peut être attachée au bout (32) du manche (30) façonné comme bande.

8. Dispositif d'après spécification 7, caractérisé par le fait que l'ouverture de jonction est formée par deux arêtes de serrage (41,42) qui se trouvent au dos de la plaque de marquage (40) en matière plastique élastique.

9. Dispositif d'après l'une des spécifications 1 à 3, caractérisé par le fait que le manche (30) est fixé près du coin du côté arrière du cadre du support (20) (fig. 2).

10. Dispositif d'après spécifications 2, caractérisé par le fait que le manche (30) forme une liaison détachable avec le support (20) par l'intermédiaire d'un élément à encliquetàge.
